# EUROPÄISCHE PATENTSCHRIFT

(11) **EP 0 271 677 B1**
(45) Veröffentlichungstag und Bekanntmachung des Hinweises auf die Patenterteilung: **30.12.1992**
(21) Anmeldenummer: 87115647.7
(22) Anmeldetag: 24.10.1987
(51) Int. Cl.: D04H 1/72, D01G 15/46

(54) **Krempel zur Vliesherstellung aus Fasermaterial**
Carding machine for making a fibre fleece
Carde pour la fabrication d'une nappe de fibres

(30) Priorität: 18.12.1986 DE 3643304
(43) Veröffentlichungstag der Anmeldung: 22.06.1988
(73) Patentinhaber: Spinnbau GmbH, D-28777 Bremen (DE)
(72) Erfinder: Bernhardt, Siegfried, D-2820 Bremen 71 (DE); Knake, Alfred, D-2820 Bremen 71 (DE); Schmiedgen, Hans, D-2820 Bremen 70 (DE)
(74) Vertreter: Knoblauch, Andreas, Dr.-Ing.

(56) Entgegenhaltungen:
- DE-A- 3 315 839
- GB-A- 2 151 668

## Beschreibung

Die Erfindung betrifft eine Krempel zur Vliesherstellung aus Fasermaterial mit den Merkmalen des ersten Teils des Anspruchs 1.

Bei einer solchen, aus der DE-C-33 15 839 vorbekannten Krempel greift ein keilförmiger Luftleitkasten in den Übergabebereich zwischen Hauptwalze und Wirrwalze bzw. Wirrwalze und Hauptwalze ein, der in der Höhe und quer zum Walzenmantel verstellbar angeordnet ist.

Diese vorbekannte Krempel ist bezüglich der Arbeitsgeschwindigkeit nicht voll befriedigend.

Der Erfindung liegt die Aufgabe zugrunde, die eingangs genannte Krempel bezüglich der erreichbaren Arbeitsgeschwindigkeit zu verbessern.

Erfindungsgemäß wird diese Aufgabe durch die im kennzeichnenden Teil des Anspruchs 1 angegebenen Merkmale gelöst. Die Unteransprüche geben vorteilhafte Ausgestaltungen der Erfindung an.

Weitere Merkmale und Vorteile der Erfindung ergeben sich aus der nachstehenden Beschreibung, in der Ausführungsbeispiele anhand der Zeichnungen im einzelnen erläutert sind. Dabei zeigt:
- Fig. 1: ein Ausführungsbeispiel einer Krempel nach der Erfindung im schematischen Schnitt senkrecht zur Drehachse der Maschinenwalzen bzw. -trommeln:
- Fig. 2: ein anderes Ausführungsbeispiel in Fig. 1 entsprechender Darstellung.

Wie Fig. 1 erkennen läßt, weist die erfindungsgemäße Krempel bei dem dort gezeigten Ausführungsbeispiel eine Einzugswalze 10 auf, die ggf., wie auch bei der gattungsgemäßen Krempel, mit einer Einzugsmulde oder dergleichen zusammenwirken kann; natürlich können auch mehrere Einzugswalzen bzw. -mulden vorgesehen sein. Die Einzugswalze 10, die beispielsweise mit einer Umdrehungsgeschwindigkeit von 10 m/min. laufen kann, beaufschlagt eine gleichsinnig hiermit laufende Vorwalze 12, deren Umdrehungsgeschwindigkeit beispielsweise bei ca. 300 m/min. liegen kann. Der Vorwalze 12, die also gleichsinnig mit der Einzugswalze 10 läuft und deren Oberfläche wie diejenige der Einzugswalze 10 und auch, bei dem gezeigten Ausführungsbeispiel, bei allen nachgeschalteten Walzen bzw. Trommeln, mit einer entsprechend gestalteten Sagezahngarnitur versehen ist, ist eine gegensinnig laufende erste Arbeitstrommel 14 nachgeordnet, die ihrerseits wiederum mit einer zweiten Arbeitstrommel 16 sowie einer dritten Arbeitstrommel 18 zusammenwirkt. Die zweite Arbeitstrommel 16 und die dritte Arbeitstrommel 18 beaufschlagen eine vierte Arbeitstrommel 20, der wiederum eine fünfte Arbeitstrommel 22 sowie eine sechste Arbeitstrommel 24 nachgeschaltet sind, wobei der fünften Arbeitstrommel 22 und der sechsten Arbeitstrommel 24 wiederum gemeinsam eine siebte Arbeitstrommel 25 nachgeordnet ist. Die Arbeitstrommeln 14, 16, 18, 20, 22, 24 und 25 haben jeweils eine Umdrehungsgeschwindigkeit von beispielsweise ca. 1400 m/min., wobei die Relativgeschwindigkeiten der Arbeitstrommeln jedoch ebenso wie ihre relativen Abstände, d.h. die Breite der jeweilgen Walzenspalte, einstellbar sind. Den Arbeitstrommeln 14, 16, 18, 20, 22, 24, 25 sind in der aus der Zeichnung ersichtlichen Weise zwei Abnehmerwalzen 26, 27 nachgeschaltet, die gegensinnig zu sämtlichen gleichsinnig laufenden Arbeitstrommeln mit einer Umfangsgeschwindigkeit von beispielsweise ca. 116 m/min. laufen.

Die Zeichnung läßt ferner Übertragungsbereiche 28, in denen eine Übertragung des Fasermaterials erfolgt, sowie Speicherbereiche 30 für das Fasermaterial auf den einzelnen Arbeitstrommeln erkennen. Schließlich zeigt die Zeichnung an die entsprechende Form der jeweiligen Arbeitstrommeln angepaßte Luftleitkästen 32, die jeweils keilförmig in die betreffenden Übergabebereiche zwischen miteinander zusammenwirkenden Arbeitstrommeln eingreifen.

Die insoweit unter Bezugnahme auf Fig. 1 beschriebene Krempel arbeitet in folgender Weise:
Die Einzugswalze 10 fördert in bekannter Weise Fasermaterial in gleichmäßiger Zuführung auf die Vorwalze 12. Von der Vorwalze 12 nimmt die mit erheblichem Verzug, wie dargestellt, gegensinnig hierzu laufende erste Arbeitstrommel 14 das Fasermaterial ab und kardiert es in einem ersten Schritt im Zusammenhang mit der zweiten Arbeitstrommel 16 und der dritten Arbeitstrommel 18. Dabei wird nicht das gesamte von der ersten Arbeitstrommel 14 von der Vorwalze 12 übernommene Fasermaterial sogleich auf die zweite Arbeitstrommel 16 bzw. die dritte Arbeitstrommel 18 übertragen, vielmehr lediglich der in dem Übertragungsbereich 28, wie aus der Zeichnung ersichtlich, vorhandene Teil, während der in dem Speicherbereich 30 vorhandene Anteil des Fasermaterials nochmals ein- oder mehrmals rückgeführt und einer weiteren Kardierung unterworfen wird. Dieselben Verhältnisse herrschen auch zwischen den den Arbeitstrommeln 16, 18 nachgeschalteten weiteren Arbeitstrommeln 20, 22, 24, 25, wobei die Menge der Anteile des jeweils übertragenen und des jeweils rückgespeicherten Fasermaterials durch entsprechende Steuerung der Relativabstände der jeweiligen Arbeitstrommeln bzw. der Relativgeschwindigkeiten derselben einstellbar ist. Die Abnehmerwalze 26 schließlich, an deren Stelle natürlich auch in bekannter Weise ein Mehrfach-Walzenabzug oder dergleichen vorgesehen sein könnte, ggf. auch mit einem Stauchwalzenabzug verbunden, läuft erheblich langsamer als die Arbeitstrommeln, so daß hierauf ein verhältnismäßig stark "zusammengeschobenes" Vlies aufgeschoben wird.

Dadurch, daß die Luftleitkästen 32 vorgesehen sind, die drucklos sein können, vorzugsweise aber in der aus der DE-PS 33 15 839 an sich bekannten Weise mit Druckluft beaufschlagbar sind, lassen sich die in den Übergabebereichen zwischen den jeweils miteinander zusammenwirkenden Arbeitstrommeln insbesondere wegen der hohen Drehzahl der Arbeitstrommeln auftretenden starken Turbulenzen beeinflussen, und zwar bei "druckloser" Ausbildung des betreffenden Luftleitkastens dadurch, daß der Luftleitkasten einen Widerstand für die Luftbewegung bildet, bei positiver Druckluftbeaufschlagung der Luftleitkästen zusätzlich auch durch die hierdurch hervorgerufene Strömungsbeeinflußung. Die Intensität des Luftstromes bzw. insgesamt die erzielte Beeinflußung der Turbulenz in dem jeweiligen Übergabebereich beeinflußt die Gleichmäßigkeit und insgesamt die Wirrvliesstruktur des dort befindlichen Fasermaterials unmittelbar. Der Luftleitkasten 32 bzw. die verschiedenen in den jeweiligen Übergabebereichen vorgesehenen Luftleitkästen 32 ermöglichen es jedoch nicht nur, die Turbulenzen in den jeweiligen Übergabebereichen zu beeinflussen, sondern es läßt sich in diesem Bereichen auch dem bereits vorkardierten Fasermaterial weiter aus Fasermaterial beigeben, auch z.B. Puder, Granulate oder dergleichen, wie dies insgesamt in der DE-C-33 15 839 beschrieben ist, auf die zur Erläuterung und Ergänzung des Erfindungsgedankens insoweit ausdrücklich Bezug genommen wird.

Das mittels der erfindungsgemäßen Krempel gemäß Ausführungsbeispiel Fig. 1 erhaltene Vliesmaterial ist über die gesamte Arbeitsweise der Maschine gleichmäßig und hat ein Verhältnis von Längs- zur Querfestigkeit von ca. 1 : 1, wie dies erwünscht ist. Die Arbeitstrommeln gleichen Durchmessers sind auch bei sehr großen Arbeitsbreiten der Maschine durchbiegungsfrei herstellbar. Neben der Behebung des Problems der Walzendurchbiegung gewährleistet der Verzicht auf Arbeiter- und Wenderwalzen einen erheblichen einfacheren konstruktiven Aufbau.

Bei dem in Fig. 2 gezeigten Ausführungsbeispiel wirken mit der Vorwalze 12 zwei Arbeitstrommeln 14, 16 zusammen, denen in der aus der Zeichnung ersichtlichen Weise weitere Arbeitstrommeln 18, 20, 22, 24 und 25 nachgeschaltet sind, die insgesamt einander so zugeordnet sind, daß das mittels der Einzugswalze 10 herangeführte Fasermaterial durch die einzelnen Arbeitstrommeln in gewünschtem Maße weiterübertragen bzw. rückgespeichert wird, wobei natürlich die Vorwalze 12 an der Rückspeicherung nicht beteiligt ist. Die Umdrehungsgeschwindigkeiten der Einzugswalzen 10, der gleichsinnig hiermit laufenden Vorwalze 12 sowie der gegensinnig hierzu laufenden Arbeitstrommeln 12, 14, 16, 20, 22, 24 und 25 sowie auch der Abnehmerwalzen 26, 27 stimmen mit dem in Verbindung mit Fig. 1 angegebenen Werten ggf. überein. Im übrigen arbeitet die Vorrichtung in der weiter oben in Bezugnahme auf das Ausführungsbeispiel Fig. 1 erläuterten Weise.

## Patentansprüche

1. Krempel zur Vliesherstellung aus Fasermaterial mit einer Vorwalze (12) und mindestens drei miteinander in gegenseitigem einstellbaren Eingriff stehenden, gleichsinnig miteinander laufenden Arbeitstrommeln (14, 16, 18, 20, 22, 24, 25) gleichen Durchmessers und in die Übergabebereiche zwischen miteinander zusammenwirkenden Arbeitstrommeln (14, 16, 18, 20, 22, 24, 25) keilförmig hineinragenden, in der Höhe und quer zum Trommelmantel verstellbaren Luftleitkästen (32), wobei die Relativgeschwindigkeiten und/oder die gegenseitigen Abstände der Arbeitstrommeln zur Steuerung des Anteils des auf der jeweiligen Arbeitstrommel rückspeicherbaren Fasermaterial einerseits sowie des auf die jeweils nachgeschaltete Arbeitstrommel übertragbaren Fasermaterials andererseits einstellbar sind, dadurch gekennzeichnet, daß der Vorwalze (12) wenigstens eine Arbeitstrommel (14) gleichen Durchmessers, deren Drehzahl größer ist als die der Vorwalze, nachgeschaltet ist, und daß mit der Vorwalze oder einer dieser unmittelbar nachgeordneten ersten Arbeitstrommel (14) jeweils zwei Arbeitstrommeln (14, 16; 16, 18) zusammenwirken, denen gemeinsam eine weitere Arbeitstrommel (20) nachgeschaltet ist.

2. Krempel nach Anspruch 1, dadurch gekennzeichnet, daß der Luftleitkasten (32) hohl ausgestaltet, an seinen senkrecht zum Trommelmantel liegenden Seitenflächen mit Anschlußstutzen versehen, und auf mindestens einer der den Arbeitstrommeln (14, 16, 18, 20, 22, 24, 25) zugewandten Fläche mit Luftdurchgangsöffnungen versehen und mit Druckluft beaufschlagbar ist.

3. Krempel nach Anspruch 1 oder 2, dadurch gekennzeichnet, daß die direkt auf den Übergabebereich zwischen den Arbeitstrommeln (14, 16, 18, 20, 22, 24, 25) weisende Fläche des Luftleitkastens (32) mit Luftdurchgangsöffnungen versehen ist.

4. Krempel nach Anspruch 2 oder 3, dadurch gekennzeichnet, daß der bzw. den mit Luftdurchgangsöffnungen versehenen Flächen des Luftleitkastens (32) gegen die Fläche(n) verschiebbar gelagerte, mit entsprechenden Luftdurchgangslöchern versehene Schiebebleche zugeordnet sind.

## Claims

1. A card for manufacturing a web from fibrous material, with a breast roller (12) and at least three working drums (14, 16, 18, 20, 22, 24, 25) of the same diameter which are in mutual adjustable engagement and run in the same direction as each other, and pneumatic ducts (32) which project wedge-fashion into the transfer zones between mutually co-operating working drums (14, 16, 18, 20, 22, 24, 25) and are adjustable vertically and transversely relative to the outer drum surface, the relative speeds and/or the mutual spacing of the working drums being adjustable in order to control the proportion of fibrous material re-storable on the associated working drum and the proportion of fibrous material transferrable to the succeeding working drum, characterised in that the breast roller (12) is succeeded by at least one working drum (14) of the same diameter and with a higher speed of rotation than the breast roller, and with the breast roller or a first working drum (14) immediately succeeding the same there co-operate two working drums (14, 16; 16, 18) respectively, which are together succeeded by a further working drum (20).

2. A card as claimed in claim 1, characterised in that the pneumatic duct (32) is hollow, is provided with connections on its lateral surfaces perpendicular to the outer surface of the drum, and is provided with air ports and can be supplied with compressed air on at least one of the surfaces facing the working drums (14, 16, 18, 20, 22, 24, 25).

3. A card as claimed in claim 1 or 2, characterised in that the surface of the pneumatic duct (32) directly facing the transfer zone between the working drums (14, 16, 18, 20, 22, 24, 25) is provided with air ports.

4. A card as claimed in claim 2 or 3, characterised in that sliding plates are associated with that or those surfaces of the pneumatic duct (32) provided with air ports, these plates being mounted so as to be slidable relative to the surface(s) and being provided with corresponding air ports.

## Revendications

1. Carde pour la fabrication d'une nappe de fibres, comprenant un cylindre avant (12) et au moins trois tambours de travail (14, 16, 18, 20, 22, 24, 25) de même diamètre qui tournent tous dans le même sens et qui coopèrent les uns avec les autres avec un écartement mutuel réglable, et des caissons conducteurs d'air (32) qui pénètrent, en forme de coin, dans les zones de transfert entre les tambours de travail coopérant ensemble (14, 16, 18, 20, 22, 24, 25) et qui sont réglables en hauteur et transversalement à la surface latérale des cylindres (32), les vitesses relatives et/ou les écartements mutuels des tambours de travail étant réglables pour agir sur la fraction, d'une part, de fibre pouvant repasser sur le tambour de travail correspondant et, d'autre part, de fibre pouvant être transmise au tambour de travail suivant, caractérisée en ce que le cylindre avant (12) est suivi d'au moins un tambour de travail (14) de même diamètre, dont la vitesse de rotation est supérieure à celle du cylindre avant, et en ce que, avec le cylindre avant ou avec l'un de ces premiers tambours de travail (14) disposés immédiatement en aval, coopèrent respectivement deux tambours de travail (14, 16 ; 16, 18) qui sont conjointement suivis d'un autre tambour de travail (20).

2. Carde selon la revendication 1, caractérisée en ce que le caisson conducteur d'air (32) est de conception creuse, muni de manchons de raccordement sur ses faces latérales perpendiculaires à la surface latérale des tambours, muni d'ouvertures de passage d'air sur au moins une des surfaces tournées vers les tambours de travail (14, 16, 18, 20, 22, 24, 25), et peut être alimenté en air comprimé.

3. Carde selon la revendication 1 ou 2, caractérisée en ce que la surface du caisson conducteur d'air (32) tournée directement vers la zone de transfert entre les tambours de travail (14, 16, 18, 20, 22, 24, 25) est munie d'ouvertures de passage d'air.

4. Carde selon la revendication 2 ou 3, caractérisée en ce qu'à la ou aux surfaces du caisson conducteur d'air (32) muni des ouvertures de passage d'air sont associées des tôles mobiles montées de manière coulissante contre la ou les surfaces et munies de trous de passage d'air correspondants.
